# EUROPÄISCHE PATENTSCHRIFT

(11) **EP 1 679 475 B1**
(45) Veröffentlichungstag und Bekanntmachung des Hinweises auf die Patenterteilung: **13.11.2013**
(21) Anmeldenummer: 05026565.1
(22) Anmeldetag: 06.12.2005
(51) Int. Cl.: F24C 15/20

(54) **Dunstabzugshaube zur wandnahen Montage**
Extractor hood for mounting close to a wall
Hotte aspirante pour le montage près d'un mur

(30) Priorität: 21.12.2004 DE 102004061374
(43) Veröffentlichungstag der Anmeldung: 12.07.2006
(73) Patentinhaber: Miele & Cie. KG, 33332 Gütersloh (DE)
(72) Erfinder: Hüster, Ingo, 59759 Arnsberg (DE); Nolte, Heinz-Gerd, 59757 Arnsberg (DE); Wienand, Peter, 59823 Arnsberg (DE)

(56) Entgegenhaltungen:
- EP-A- 1 180 647
- GB-A- 981 223
- GB-A- 2 256 703
- US-A- 3 520 115

## Beschreibung

Die Erfindung betrifft eine Dunstabzugshaube zur wandnahen Montage der im Oberbegriff des Anspruchs 1 genannten Art.

Eine derartige Dunstabzugshaube ist aus der EP 1 180 647 A1 bekannt. Die bekannte Dunstabzugshaube ist in deren Einbaulage wandnah über einem Arbeitsbereich angeordnet und weist ein Gehäuse auf, in dem ein Gebläse eingebaut ist. Das untere Ende des Gehäuses weist eine Ansaugöffnung und ein Anströmelement für aus dem Arbeitsbereich aufsteigenden Wrasen auf, wobei das Anströmelement im Wesentlichen quer zu dem aufsteigenden Wrasen verläuft. Um die Innenreinigung des Gehäuses zu erleichtern, ist das Gehäuse um eine horizontal verlaufende Achse von der Wand weg schwenkbar. Gleichzeitig wird hierdurch auch die in der Betriebslage des Gehäuses hinter diesem befindliche Wandfläche für Reinigungszwecke leichter zugänglich.

Der Erfindung stellt sich somit das Problem eine Dunstabzugshaube zur wandnahen Montage anzugeben, bei der eine Überführung der Dunstabzugshaube von einer Betriebslage in eine Reinigungslage zur leichteren Reinigung der Wandfläche mit konstruktiv einfachen Mitteln ermöglicht und gleichzeitig der dabei erforderliche Kraftaufwand verringert ist.

Erfindungsgemäß wird dieses Problem durch eine Dunstabzugshaube zur wandnahen Montage mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer mit konstruktiv einfachen Mitteln ermöglichten Überführung der Dunstabzugshaube von einer Betriebslage in eine Reinigungslage zur leichteren Reinigung der Wandfläche und einem dabei gleichzeitig verringerten Kraftaufwand insbesondere in der dadurch verbesserten gestalterischen Freiheit. Da bei der erfindungsgemäßen Dunstabzugshaube lediglich ein Teil des Gehäuses bei der Überführung von der Betriebslage in die Reinigungslage bewegt werden muss, kann der Rest des Gehäuses, bezogen auf die vorgenannte Überführung der Dunstabzugshaube, weitestgehend frei, dass heißt ohne Rücksicht auf mechanische oder konstruktive Erfordernisse sowie auf die von einem Benutzer oder einem Antrieb aufzubringende Kraft, gestaltet werden. Auf diese Weise sind auch sehr große Dunstabzugshauben realisierbar, ohne auf die Möglichkeit der Reinigung der dahinter liegenden Wandfläche verzichten zu müssen.

Grundsätzlich ist die konstruktive Ausbildung der erfindungsgemäßen Dunstabzugshaube nach Art und Material in weiten geeigneten Grenzen wählbar. Zweckmäßigerweise ist der wandnahe Teil mittels eines Drehgelenks schwenkbeweglich an dem wandfernen Teil oder dem Rest des Gehäuses gehalten.

Eine vorteilhafte Weiterbildung der vorgenannten Ausführungsform sieht vor, dass der wandnahe Teil mit einer an dem Gehäuse gelenkig gehaltenen Gasdruckfeder in Kraftübertragungsverbindung steht. Hierdurch ist die erfindungsgemäße Dunstabzugshaube auf eine robuste und wartungsarme Weise realisierbar.

Eine besonders vorteilhafte Weiterbildung der vorgenannten Ausführungsform sieht vor, dass die Federkraft der Gasdruckfeder, deren Befestigung an dem wandnahen Teil, die Lage des Drehgelenks und die Masse des wandnahen Teils derart aufeinander abgestimmt sind, dass der wandnahe Teil sowohl in dessen Betriebslage wie auch in dessen Reinigungslage selbsttätig gehalten ist. Auf diese Weise sind keine weiteren Bauteile zur Fixierung des wandnahen Teils in den beiden genannten Lagen erforderlich.

Eine vorteilhafte Weiterbildung der erfindungsgemäßen Lehre sieht vor, dass der wandnahe Teil wenigstens in der Betriebslage an einem an dem wandfernen Teil oder dem Rest des Gehäuses angeordneten Anschlag anliegt. Hierdurch ist eine ungewünschte Lageänderung des wandnahen Teils zumindest aus der Betriebslage sicher verhindert.

Grundsätzlich ist die Ausbildung und die Anordnung des Anschlags nach Art, Größe und Material in weiten geeigneten Grenzen wählbar. Vorteilhafterweise kontaktiert der Anschlag den wandnahen Teil derart, dass durch den Anschlag eine zu der durch die Gasdruckfeder auf den wandnahen Teil ausgeübte Kraft entgegengesetzte Kraft in das wandnahe Teil eingeleitet wird. Hierdurch ist der Anschlag auf besonders einfache Weise verwirklicht.

Eine besonders vorteilhafte Weiterbildung sieht vor, dass das Drehgelenk eine an dem wandnahen Teil angeordnete Lagerbuchse und einen an dem wandfernen Teil oder dem Rest des Gehäuses angeordneten Lagerbolzen aufweist, wobei der Lagerbolzen einen im Wesentlichen rechteckigen Querschnitt und die Lagerbuchse einen dazu korrespondierenden freien Querschnitt aufweist, dessen Fläche durch eine Drehung des Lagerbolzens um etwa 40° in beide Drehrichtungen um die Drehachse des Drehgelenks erhältlich ist. Hierdurch kann der Lagerbolzen ohne zusätzliche Bauteile aus einem Teil des Gehäuses selbst gebildet werden, ohne dass dadurch ein ungewünschtes Spiel zwischen Lagerbuchse und Lagerbolzen entsteht.

Eine weitere besonders vorteilhafte Weiterbildung sieht vor, dass in dem Übergangsbereich der beiden Teile des Anströmelements eine Ansaugöffnung ausgebildet ist, die mit dem Gebläse in Strömungsverbindung steht. Auf diese Weise kann der an dem Anströmelement entlang strömende Wrasen strömungsgünstig abgesaugt werden.

Eine andere vorteilhafte Weiterbildung sieht vor, dass in dem Übergangsbereich der beiden Teile des Anströmelements eine als Strömungsleitelement ausgebildete Leuchte angeordnet ist, die die Bewegung des an dem Anströmelement entlang strömenden Wrasens in Richtung mindestens einer Ansaugöffnung fördert. Hierdurch ist die Anzahl der erforderlichen Bauteile reduziert, da die Leuchte zum einen zur Beleuchtung des Arbeitsbereichs und zum anderen als Strömungsleitelement für den an dem Anströmelement entlang strömenden Wrasen dient.

Eine vorteilhafte Weiterbildung der erfindungsgemäßen Lehre sieht vor, dass das wandnahe Teil mittels einer Transportsicherung an dem wandfernen Teil oder an dem Rest des Gehäuses in einer Lage arretierbar ist. Auf diese Weise ist gewährleistet, dass die erfindungsgemäße Dunstabzugshaube bei deren Transport, Montage oder Demontage nicht durch das in der Einbaulage der Dunstabzugshaube bewegbare wandnahe Teil beschädigt wird.

Ein Ausführungsbeispiel der Erfindung ist in den Zeichnungen rein schematisch dargestellt und wird nachfolgend näher beschrieben. Es zeigt
- Figur 1: eine Vorderansicht einer erfindungsgemäßen Dunstabzugshaube,
- Figur 2: die Dunstabzugshaube aus Fig. 1 in einer Seitenansicht,
- Figur 3: die Einzelheit B aus Fig. 2,
- Figur 4: die Dunstabzugshaube in der Reinigungslage und in ähnlicher Darstellung wie in Fig. 3 und
- Figur 5: die Einzelheit F aus Fig. 4.

Die Fig. 1 zeigt eine erfindungsgemäße Dunstabzugshaube zur wandnahen Montage in deren Einbaulage. Die Dunstabzugshaube ist über einem Arbeitsbereich 2 angeordnet und weist ein an einem Abzugskamin 4 befestigtes Gehäuse 6 auf, in dem ein nicht dargestelltes Gebläse angeordnet ist. An dem in der Einbaulage der Dunstabzugshaube unterem Ende weist die Dunstabzugshaube mehrere Ansaugöffnungen 8 und ein Anströmelement 10 auf, wobei das Anströmelement 10 im Wesentlichen quer zu dem über dem Arbeitsbereich 2 aufsteigenden Wrasen verläuft. Der aufsteigende Wrasen ist in Fig. 1 durch Pfeile 11 symbolisiert. Das Anströmelement 10 weist ein wandfernes Teil 10.1 und ein wandnahes Teil 10.2 auf, wobei in der dargestellten Einbaulage der Dunstabzugshaube der wandferne Teil 10.1 in dessen Lage unveränderlich ist. Der wandnahe Teil 10.2 ist beweglich an dem wandfernen Teil 10.1 gehalten und zwischen einer in Fig. 1 dargestellten Betriebslage, in der der wandnahe Teil 10.2 bis auf einen kleinen Spalt an die in Fig. 1 nicht dargestellte Wandfläche heranreicht, und einer in Fig. 1 ebenfalls nicht dargestellten Reinigungslage, in der der wandnahe Teil 10.2 derart von der Wandfläche beabstandet ist, dass der in der Betriebslage des wandnahen Teils 10.2 durch diesen verdeckte Bereich der Wandfläche für eine menschliche Hand zugänglich ist, hin und her bewegbar. Die Details ergeben sich aus den Fig. 2 bis 5 und den entsprechenden Textstellen.

In Fig. 2 ist die erfindungsgemäße Dunstabzugshaube in einer Seitenansicht zu sehen, wobei in dem mit "B" bezeichneten Bereich das Gehäuse 6 teilweise ausgebrochen dargestellt ist. Wie aus Fig. 2 deutlich hervorgeht, reicht der wandnahe Teil 10.2 in der dargestellten Betriebslage bis auf einen kleinen Spalt an die Wandfläche 12, an der die Dunstabzugshaube in deren Einbaulage montiert ist, heran. Wie aus den Fig. 1 und 2 ersichtlich ist, ist in dieser Lage der Dunstabzugshaube ein Teil der Wandfläche 12 durch den wandnahen Teil 10.2 verdeckt. Eine Reinigung dieses Teils der Wandfläche 12 ist dadurch sehr erschwert und ohne den Einsatz von speziellem Werkzeug bei herkömmlichen Dunstabzugshauben gar nicht möglich. Der Abstand zwischen dem wandnahen Teil 10.2 und der Wandfläche 12 kann aus fertigungstechnischen Gründen und den unterschiedlichen Montagebedingungen vor Ort jedoch nicht auf Null reduziert werden. Die sich daraus ergebende Problematik wird durch die erfindungsgemäße Dunstabzugshaube gelöst.

Wie aus Fig. 2 ferner hervorgeht, ist der wandnahe Teil 10.2 mittels eines Drehgelenks 14 schwenkbeweglich an dem wandfernen Teil 10.1 gehalten. Das Drehgelenk 14 ist im Detail in den Fig. 3 bis 5 dargestellt. Des Weiteren steht der wandnahe Teil 10.2 mit einer an dem Gehäuse 6 gelenkig gehaltenen Gasdruckfeder 16 in Kraftübertragungsverbindung. Hierzu ist an dem wandnahen Teil 10.2, das als Glasscheibe ausgebildet ist, ein als Blechwinkel ausgebildeter Hebelarm 17 auf dem Fachmann bekannte Weise befestigt, der anhand der Fig. 3 und 4 näher erläutert wird. Bei dem vorliegenden Ausführungsbeispiel sind die Federkraft der Gasdruckfeder 16, deren Befestigung an dem wandnahen Teil 10.2, die Lage des Drehgelenks 14 und die Masse des wandnahen Teils 10.2 derart aufeinander abgestimmt, dass der wandnahe Teil 10.2 sowohl in dessen Betriebslage wie auch in dessen Reinigungslage selbsttätig gehalten ist.

Fig. 3 zeigt die Einzelheit "B" aus Fig. 2 in vergrößerter Darstellung. In der hier dargestellten Betriebslage liegt der wandnahe Teil 10.2 an einem an dem wandfernen Teil 10.1 angeordneten Anschlag 18 an, wobei der Anschlag 18 den wandnahen Teil 10.2 derart kontaktiert, dass durch den Anschlag 18 eine zu der durch die Gasdruckfeder 16 auf den wandnahen Teil 10.2 ausgeübte Kraft entgegengesetzte Kraft in das wandnahe Teil 10.2 eingeleitet wird. In Fig. 3 ist die erfindungsgemäße Dunstabzugshaube noch mit aktivierter Transportsicherung dargestellt. Hierzu weist der an dem wandfernen Teil 10.1 angeordnete und als Blechwinkel ausgebildete Anschlag 18 einen Vorsprung 18.1 auf, in dem eine in der Fig. 3 nicht sichtbare Längsöffnung ausgebildet ist. In der dargestellten Betriebslage greift der Hebelarm 17 mit einem daran ausgebildeten Haken in die Längsöffnung ein und verrastet mit dem Vorsprung 18.1. Der Hebelarm 17 ist in Fig. 4 im Detail dargestellt. Vor der ersten Inbetriebnahme der erfindungsgemäßen Dunstabzugshaube gemäß dem vorliegenden Ausführungsbeispiel muss die Transportsicherung gelöst werden. Hierzu wird der Vorsprung 18.1 in Richtung der von dem Hebelarm 17 abgewandten Seite umgebogen, bis dass der Haken mit dem Vorsprung 18.1 nicht mehr in Eingriff ist.

Bei dem vorliegenden Ausführungsbeispiel ist in dem Übergangsbereich der beiden Teile 10.1 und 10.2 des Anströmelements 10 eine Ansaugöffnung 8 ausgebildet, die mit dem nicht dargestellten Gebläse in Strömungsverbindung steht. Darüber hinaus ist in dem Übergangsbereich der beiden Teile 10.1 und 10.2 des Anströmelements 10 eine als Strömungsleitelement ausgebildete Leuchte 20 angeordnet, die die Bewegung des an dem Anströmelement 10 entlang strömenden Wrasens in Richtung der Ansaugöffnungen 8 fördert. Hierzu ist die Leuchte 20 als eine Leuchtenleiste ausgebildet, die in Fig. 3 im Querschnitt dargestellt ist.

In Fig. 4 ist der wandnahe Teil 10.2 in dessen Ruhelage dargestellt. Die genaue Form des als Blechwinkel ausgebildeten Hebelarms 17 ist aus Fig. 4 deutlich ersichtlich. Bei dem vorliegenden Ausführungsbeispiel liegt der wandnahe Teil 10.2 in dessen Ruhelage an einem Anschlag 22 an. Analog zu der Betriebslage kontaktiert der Anschlag 22 den wandnahen Teil 10.2 derart, dass durch den Anschlag 22 eine zu der durch die Gasdruckfeder 16 auf den wandnahen Teil 10.2 ausgeübte Kraft entgegengesetzte Kraft in das wandnahe Teil 10.2 eingeleitet wird.

Die Fig. 5 zeigt das Drehgelenk 14 im Detail, wobei sich das wandnahe Teil 10.2 in der Reinigungslage befindet. Das Drehgelenk 14 weist zwei an dem wandnahen Teil 10.2 angeordnete Lagerbuchsen 14.1 und zwei an dem wandfernen Teil 10.1 angeordnete und als Blechzungen ausgebildete Lagerbolzen 14.2 auf, wobei in Fig. 5 lediglich eine Lagerbuchse 14.1 und ein Lagerbolzen 14.2 in einer Seitenansicht dargestellt sind. Die Lagerbolzen 14.2 weisen einen im Wesentlichen rechteckigen Querschnitt und die Lagerbuchsen 14.1 einen dazu korrespondierenden freien Querschnitt auf, dessen Fläche durch eine Drehung des jeweiligen Lagerbolzens 14.2 um etwa 40° in beide Drehrichtungen um die Drehachse des Drehgelenks 14 erhältlich ist. Die Drehachse ist in Fig. 5 durch zwei gekreuzte und gestrichelte Linien 24 symbolisiert. Die Lagerbuchsen 14.1 sind als Öffnungen in an dem wandnahen Teil 10.2 befestigte Blechwinkel 26 ausgebildet. Die Blechzungen sind auf dem Fachmann bekannte Weise aus der Wand des Gehäuses 6 ausgeformt. Je nachdem, wie groß und wie schwer die erfindungsgemäße Dunstabzugshaube bzw. das wandnahe Teil 10.2 ist, sind eine oder mehrere aus einer Lagerbuchse 14.1 und einem Lagerbolzen 14.2 bestehende Paarungen zur Bildung des Drehgelenks 14 erforderlich.

## Patentansprüche

1. Dunstabzugshaube zur wandnahen Montage über einem Arbeitsbereich, mit einem Gehäuse (6), in dem ein Gebläse angeordnet ist und dessen in der Einbaulage der
Dunstabzugshaube unteres Ende wenigstens eine Ansaugöffnung (8) und ein Anströmelement (10) für aus dem Arbeitsbereich (2) aufsteigenden Wrasen aufweist, wobei das Anströmelement im Wesentlichen quer zu dem aufsteigenden Wrasen verläuft und ein Teil des Gehäuses im montierten Zustand relativ zu der Wandfläche bewegbar ist,
**dadurch gekennzeichnet,**
**dass** das Anströmelement (10) ein wandnahes und ein wandfemes Teil (10.2, 10.1) aufweist, wobei in der Einbaulage der Dunstabzugshaube der wandferne Teil (10.1) in dessen Lage unveränderlich ist und der wandnahe Teil (10.2) beweglich an dem wandfernen Teil (10.1) oder an dem Rest des Gehäuses (6) gehalten ist und zwischen einer Betriebslage, in der der wandnahe Teil (10.2) im montierten Zustand bis auf einen kleinen Spalt an die Wandfläche (12) heranreicht, und einer Reinigungslage, in der der wandnahe Teil (10.2) im montierten Zustand derart von der Wandfläche (12) beabstandet ist, dass der in der Betriebslage des wandnahen Teils (10.2) durch diesen verdeckte Bereich der Wandfläche (12) für eine menschliche Hand zugänglich ist, hin und her bewegbar ist.

2. Dunstabzugshaube nach Anspruch 1,
**dadurch gekennzeichnet,**
**dass** der wandnahe Teil (10.2) mittels eines Drehgelenks (14) schwenkbeweglich an dem wandfernen Teil (10.1) oder dem Rest des Gehäuses (6) gehalten ist.

3. Dunstabzugshaube nach Anspruch 2,
**dadurch gekennzeichnet,**
**dass** der wandnahe Teil (10.2) mit einer an dem Gehäuse (6) gelenkig gehaltenen Gasdruckfeder (16) in Kraftübertragungsverbindung steht.

4. Dunstabzugshaube nach Anspruch 3,
**dadurch gekennzeichnet,**
**dass** die Federkraft der Gasdruckfeder (16), deren Befestigung an dem wandnahen Teil (10.2), die Lage des Drehgelenks (14) und die Masse des wandnahen Teils (10.2) derart aufeinander abgestimmt sind, dass der wandnahe Teil (10.2) sowohl in dessen Betriebslage wie auch in dessen Reinigungslage selbsttätig gehalten ist.

5. Dunstabzugshaube nach mindestens einem der Ansprüche 1 bis 4,
**dadurch gekennzeichnet,**
**dass** der wandnahe Teil (10.2) wenigstens in der Betriebslage an einem an dem wandfernen Teil (10.1) oder dem Rest des Gehäuses (6) angeordneten Anschlag (18, 22) anliegt.

6. Dunstabzugshaube nach Anspruch 5,
**dadurch gekennzeichnet,**
**dass** der Anschlag (18, 22) den wandnahen Teil (10.2) derart kontaktiert, dass durch den Anschlag (18, 22) eine zu der durch die Gasdruckfeder (16) auf den wandnahen Teil (10.2) ausgeübte Kraft entgegengesetzte Kraft in das wandnahe Teil (10.2) eingeleitet wird.

7. Dunstabzugshaube nach mindestens einem der Ansprüche 2 bis 6,
**dadurch gekennzeichnet,**
**dass** das Drehgelenk (14) eine an dem wandnahen Teil (10.2) angeordnete Lagerbuchse (14.1) und einen an dem wandfernen Teil (10.1) oder dem Rest des Gehäuses (6) angeordneten Lagerbolzen (14.2) aufweist, wobei der Lagerbolzen (14.2) einen im Wesentlichen rechteckigen Querschnitt und die Lagerbuchse (14.1) einen dazu korrespondierenden freien Querschnitt aufweist, dessen Fläche durch eine Drehung des Lagerbolzens (14.2) um etwa 40° in beide Drehrichtungen um die Drehachse (24) des Drehgelenks (14) erhältlich ist.

8. Dunstabzugshaube nach mindestens einem der Ansprüche 1 bis 7,
**dadurch gekennzeichnet,**
**dass** in dem Übergangsbereich der beiden Teile (10.1, 10.2) des Anströmelements (10) eine Ansaugöffnung (8) ausgebildet ist, die mit dem Gebläse in Strömungsverbindung steht.

9. Dunstabzugshaube nach mindestens einem der Ansprüche 1 bis 8,
**dadurch gekennzeichnet,**
**dass** in dem Übergangsbereich der beiden Teile (10.1, 10.2) des Anströmelements (10) eine als Strömungsleitelement ausgebildete Leuchte (20) angeordnet ist, die die Bewegung des an dem Anströmelement (10) entlang strömenden Wrasens in Richtung mindestens einer Ansaugöffnung (8) fördert.

10. Dunstabzugshaube nach mindestens einem der Ansprüche 1 bis 9,
**dadurch gekennzeichnet,**
**dass** das wandnahe Teil (10.2) mittels einer Transportsicherung (17, 18.1) an dem wandfesten Teil (10.1) oder an dem Rest des Gehäuses (6) in einer Lage arretierbar ist.

## Claims

1. Extractor hood for close-wall installation above a work region, comprising a housing (6) in which a fan is arranged and the lower end of which in the fitting position of the extractor hood has at least one suction opening (8) and an inflow element (10) for vapours rising from the work region (2), the inflow element extending substantially transverse to the rising vapours and part of the housing being movable relative to the wall surface when installed, **characterised in that** the inflow element (10) has parts (10.2, 10.1) which are either close to the wall or remote from the wall, the position of the part (10.1) remote from the wall being unchangeable in the fitting position of the extractor hood and the part (10.2) close to the wall being movably held on the part (10.1) remote from the wall or on the rest of the housing (6) and being movable back and forth between an operating position in which the part (10.2) close to the wall extends, but for a small gap, as far as the wall surface (12) when installed, and a cleaning position in which the part (10.2) close to the wall is, when installed, spaced from the wall surface (12) in such a way that the region of the wall surface (12) covered by the part (10.2) close to the wall when said part is in the operating position is accessible by a human hand.

2. Extractor hood according to claim 1, **characterised in that** the part (10.2) close to the wall is pivotably held by means of a pivot (14) on the part (10.1) remote from the wall or on the rest of the housing (6).

3. Extractor hood according to claim 2, **characterised in that** the part (10.2) close to the wall is connected in a force-transmitting manner to a gas spring (16) articulated to the housing (6).

4. Extractor hood according to claim 3, **characterised in that** the resilience of the gas spring (16), the attachment thereof to the part (10.2) close to the wall, the position of the pivot (14) and the mass of the part (10.2) close to the wall are matched to each other in such a way that the part (10.2) close to the wall is held in a self-acting manner in both the operating position and the cleaning position thereof.

5. Extractor hood according to at least one of claims 1 to 4, **characterised in that** the part (10.2) close to the wall rests, at least in the operating position, on a stop (18, 22) arranged on the part (10.1) remote from the wall or on the rest of the housing (6).

6. Extractor hood according to claim 5, **characterised in that** the stop (18, 22) contacts the part (10.2) close to the wall in such a way that, by means of the stop (18, 22), a force acting in the opposite direction to the force exerted by the gas spring (16) onto the part (10.2) close to the wall is introduced into the part (10.2) close to the wall.

7. Extractor hood according to at least one of claims 2 to 6, **characterised in that** the pivot (14) has a bearing bush (14.1), arranged on the part (10.2) close to the wall, and a bearing pin (14.2), arranged on the part (10.1) remote from the wall or on the rest of the housing (6), the bearing pin (14.2) having a substantially rectangular cross-section and the bearing bush (14.1) a free cross-section which corresponds thereto and the surface area of which is obtainable by a rotation of the bearing pin (14.2) about approximately 40° in the two rotational directions about the pivot axis (24) of the pivot (14).

8. Extractor hood according to at least one of claims 1 to 7, **characterised in that** a suction opening (8) is formed in the transition region of the two parts (10.1, 10.2) of the inflow element (10) and has a flow connection to the fan.

9. Extractor hood according to at least one of claims 1 to 8, **characterised in that** a lighting unit (20) formed as a flow guidance element is arranged in the transition region of the two parts (10.1, 10.2) of the inflow element (10) and guides the movement of the vapour flowing along the inflow element (10) in the direction of at least one suction opening (8).

10. Extractor hood according to at least one of claims 1 to 9, **characterised in that** the part (10.2) close to the wall can be locked in a position by means of a device for protection during transport (17, 18.1) on the part (10.1) fixed to the wall or on the rest of the housing (6).

## Revendications

1. Hotte aspirante de buée pour un montage près du mur au-dessus d'une zone de travail, avec un carter (6) dans lequel est disposé un ventilateur et dont l'extrémité inférieure, dans la position de montage de la hotte aspirante de buée, présente au moins une ouverture d'aspiration (8) et un élément d'arrivée de flux (10) pour des buées qui montent en provenance de la zone de travail (2), l'élément d'arrivée de flux étant placé de façon essentiellement transversale aux buées montantes, et une partie du carter étant, dans l'état monté, mobile par rapport à la surface murale, **caractérisée en ce que**
l'élément d'arrivée de flux (10) présente une partie proche du mur et une partie éloignée du mur (10.2, 10.1), la position de la partie éloignée du mur (10.1) étant, dans la position de montage de la hotte aspirante de buée, invariable, et la partie proche du mur (10.2) étant supportée de façon mobile sur la partie éloignée du mur (10.1) ou sur le reste du carter (6) et peut se déplacer dans un mouvement de va-et-vient entre une position de fonctionnement, dans laquelle la partie proche du mur (10.2), dans l'état monté, se rapproche tout près de la surface murale (12), et une position de nettoyage, dans laquelle la partie proche du mur (10.2), dans l'état monté, est éloignée de la surface murale (12) de telle sorte que la zone de la surface murale (12) qui, dans la position de fonctionnement de la partie proche du mur (10.2), est recouverte par cette dernière, est accessible par une main humaine.

2. Hotte aspirante de buée selon la revendication 1,
**caractérisée en ce que**
la partie proche du mur (10.2) est supportée en pivotement au moyen d'une articulation rotative (14) sur la partie éloignée du mur (10.1) ou sur le reste du carter (6).

3. Hotte aspirante de buée selon la revendication 2,
**caractérisée en ce que**
la partie proche du mur (10.2) est en relation de transmission de force avec un ressort de compression à gaz (16) supporté de façon articulée sur le carter (6).

4. Hotte aspirante de buée selon la revendication 3,
**caractérisée en ce que**
la force de ressort du ressort de compression à gaz (16), sa fixation sur la partie proche du mur (10.2), la position de l'articulation rotative (14) et la masse de la partie proche du mur (10.2) sont harmonisées entre elles de telle sorte que la partie proche du mur (10.2) est supportée automatiquement aussi bien dans sa position de fonctionnement que dans sa position de nettoyage.

5. Hotte aspirante de buée selon au moins une des revendications 1 à 4, **caractérisée en ce que**
la partie proche du mur (10.2), au moins dans la position de fonctionnement, est en appui sur une butée (18, 22) disposée sur la partie éloignée du mur (10.1) ou sur le reste du carter (6).

6. Hotte aspirante de buée selon la revendication 5,
**caractérisée en ce que**
la butée (18, 22) entre en contact avec la partie proche du mur (10.2) de telle sorte que la butée (18, 22) induit dans la partie proche du mur (10.2) une force opposée à la force exercée par le ressort de compression à gaz (16) sur la partie proche du mur (10.2).

7. Hotte aspirante de buée selon au moins une des revendications 2 à 6, **caractérisée en ce que**
l'articulation rotative (14) présente un coussinet de palier (14.1) disposé sur la partie proche du mur (10.2), et un axe de palier (14.2) disposé sur la partie éloignée du mur (10.1) ou sur le reste du carter (6), l'axe de palier (14.2) présentant une section transversale essentiellement rectangulaire, et le coussinet de palier (14.1) présentant une section transversale libre qui y correspond dont la surface peut être obtenue par une rotation de l'axe de palier (14.2) d'environ 40° dans les deux sens de rotation autour de l'axe de rotation (24) de l'articulation rotative (14).

8. Hotte aspirante de buée selon au moins une des revendications 1 à 7, **caractérisée en ce que**,
dans la zone de transition des deux parties (10.1, 10.2) de l'élément d'arrivée de flux (10), il est réalisé une ouverture d'aspiration (8) qui est en communication d'écoulement avec le ventilateur.

9. Hotte aspirante de buée selon au moins une des revendications 1 à 8, **caractérisée en ce que**,
dans la zone de transition des deux parties (10.1, 10.2) de l'élément d'arrivée de flux (10), il est disposé une lampe (20) qui est réalisée en tant qu'élément de guidage d'écoulement et qui favorise le mouvement des buées s'écoulant le long de l'élément d'arrivée de flux (10) en direction d'au moins une ouverture d'aspiration (8).

10. Hotte aspirante de buée selon au moins une des revendications 1 à 9, **caractérisée en ce que**
la partie proche du mur (10.2) peut être bloquée dans une position au moyen d'une fixation de transport (17, 18.1) sur la partie fixée au mur (10.1) ou sur le reste du carter (6).
